# EUROPÄISCHE PATENTSCHRIFT

(11) **EP 2 983 560 B1**
(45) Veröffentlichungstag und Bekanntmachung des Hinweises auf die Patenterteilung: **02.05.2018**
(21) Anmeldenummer: 14723309.2
(22) Anmeldetag: 26.03.2014
(51) Int. Cl.: A47B 88/47

(54) **ANTRIEBSVORRICHTUNG FUR EIN BEWEGBARES MOBELTEIL**
DRIVE DEVICE FOR A MOVABLE FURNITURE PART
DISPOSITIF D'ENTRAÎNEMENT POUR UNE PARTIE DE MEUBLE MOBILE

(30) Priorität: 12.04.2013 AT 2912013
(43) Veröffentlichungstag der Anmeldung: 17.02.2016
(73) Patentinhaber: Julius Blum GmbH, 6973 Höchst (AT)
(72) Erfinder: GASSER, Ingo, A-6973 Höchst (AT); BLUM, Michael, 6973 Höchst (AT); HÄMMERLE, Hermann, A-6890 Lustenau (AT)
(74) Vertreter: Torggler & Hofinger Patentanwälte
(86) Internationale Anmeldenummer: PCT/AT2014/000060
(87) Internationale Veröffentlichungsnummer: WO 2014/165878

(56) Entgegenhaltungen:
- EP-A1- 2 279 680
- DE-A1-102009 026 141
- DE-U1-202008 001 884
- US-A1- 2007 090 735

## Beschreibung

Die Erfindung betrifft Antriebsvorrichtung für ein bewegbares Möbelteil, mit einem Ausstoßelement zum Bewegen des bewegbaren Möbelteils aus einer Schließstellung in eine Offenstellung, einem das Ausstoßelement kraftbeaufschlagenden Ausstoßkraftspeicher und einer Verriegelungsvorrichtung zum Verriegeln des Ausstoßelements über ein Verriegelungselement in einem Verriegelungsabschnitt, wobei durch Überdrücken des bewegbaren Möbelteils aus der Schließstellung in Schließrichtung in eine Überdrückstellung die Verriegelungsvorrichtung entriegelbar ist, wodurch durch den Ausstoßkraftspeicher und das Ausstoßelement das bewegbare Möbelteil in Öffnungsrichtung bewegbar ist. Zudem betrifft die Erfindung ein Möbel mit einem Möbelkorpus, einem relativ zum Möbelkorpus bewegbaren Möbelteil und einer erfindungsgemäßen Antriebsvorrichtung für das bewegbare Möbelteil.

In der Möbelbeschlägeindustrie sind schon seit vielen Jahren Antriebsvorrichtungen bekannt, mit denen durch Drücken auf das bewegbare Möbelteil (z. B. eine Schublade) eine Entriegelung vom Möbelkorpus erfolgt und anschließend das bewegbare Möbelteil geöffnet bzw. ausgestoßen wird. Solche Antriebsvorrichtungen weisen einen sogenannten Touch-Latch-Mechanismus auf. Beispiele für Touch-Latch-Mechanismen mit herzkurvenförmigem Verriegelungsabschnitt sind in der DE 10 2009 026 141 A1, der US 2007/0090735 A1, der EP 2 279 680 A1 und der DE 20 2008 001 884 A1 gezeigt. Bei diesem Mechanismus verläuft die Bewegung zum Schließen der Schublade aus der Offenstellung und die Bewegung zum Entriegeln bzw. Öffnen der Schublade aus der Schließstellung in dieselbe Richtung, nämlich in die Schließrichtung. Bei einem normalen sanften Schließen (händisch oder durch eine Einziehvorrichtung) wird die Schublade bzw. das bewegbare Möbelteil durch die Verriegelungsvorrichtung in der Schließstellung gehalten. Wenn aber ein zu starkes Zustoßen oder ein Durchdrücken der Schublade bis an den Endanschlag erfolgt, kann die Ausstoßvorrichtung gar nicht verriegeln bzw. wird sofort wieder ausgelöst und in die Überdrückstellung gebracht, wodurch kein sicheres Schließen bei einer derartigen Fehlbedienung des bewegbaren Möbelteils garantiert ist.

Um dieses Problem zu lösen ist aus der prioritätsälteren aber nicht vorveröffentlichten österreichischen Patentanmeldung A 52/2012 (entspricht der AT 511 938 B1) ein Blockierelement bekannt, um die Bewegung in die Überdrückstellung bei zu schneller Schließbewegung zu verhindern.

Die Aufgabe der vorliegenden Erfindung liegt darin, eine alternative Möglichkeit zu schaffen, um auch bei einer Fehlbedienung durch Durchdrücken des bewegbaren Möbelteils ein unmittelbares Auslösen bzw. Entriegeln der Ausstoßvorrichtung zu verhindern.

Dies wird durch eine Antriebsvorrichtung gemäß Anspruch 1 erreicht. Demgemäß ist unter anderem vorgesehen, dass die Verriegelungsvorrichtung einen Vor-Verriegelungsabschnitt für das Verriegelungselement aufweist, wobei durch Durchdrücken des bewegbaren Möbelteils beim Schließen in eine in Schließrichtung hinter der Schließstellung liegende Durchdrückstellung das Verriegelungselement vom Vor-Verriegelungsabschnitt über einen Durchdrück-Ausweichabschnitt in den Verriegelungsabschnitt gelangt. Somit gelangt das Verriegelungselement beim erstmaligen Verriegeln nicht sofort in den Verriegelungsabschnitt sondern wird im Vorverriegelungsabschnitt gehalten, welcher einen eigenen Durchdrück-Ausweichabschnitt aufweist, von welchem aus das Verriegelungselement nicht unmittelbar ausgestoßen werden kann, sondern zuerst in den eigentlichen Verriegelungsabschnitt gelangt. Um dies zu ermöglichen, sollte der Verriegelungsabschnitt vom Vor-Verriegelungsabschnitt verschieden sein. Insbesondere sollte der Verriegelungsabschnitt vom Vor-Verriegelungsabschnitt in Öffnungsrichtung des bewegbaren Möbelteils voneinander beabstandet sein. Anders ausgedrückt liegt der Vor-Verrieglungsabschnitt in Schließrichtung hinter dem Verriegelungsabschnitt.

An sich kann ein solcher Durchdrückschutz bei verschiedenen Ausführungen von Touch-Latch-Mechanismen sinnvoll sein, wie beispielsweise bei solchen Mechanismen, die nach dem Kugelschreiberprinzip funktionieren. Erfindungsgemäß ist allerdings vorgesehen, dass die Verriegelungsvorrichtung eine, vorzugsweise herzkurvenförmige, Führungsbahn für das, vorzugsweise zapfenförmig ausgebildete, Verriegelungselement aufweist, wobei das Verriegelungselement im Verriegelungsabschnitt in einem, vorzugsweise muldenförmigen, Rastbereich der, vorzugsweise herzkurvenförmigen, Führungsbahn haltbar bzw. verriegelbar ist. Bei der Ausführung der Verriegelungsvorrichtung mit einer solchen herzkurvenförmigen Führungsbahn ist bevorzugt vorgesehen, dass die Führungsbahn nacheinander einen, vorzugsweise geraden, Spannabschnitt, einen, vorzugsweise gewölbten, Ablenkabschnitt, den Vor-Verriegelungsabschnitt, den Verriegelungsabschnitt in Form eines muldenförmigen Rastbereichs (Rastmulde), eine Abweis- bzw. Entriegelungsschräge und einen Ausstoßabschnitt aufweist. Um auch das normale Ausstoßen bzw. Entriegeln zu ermöglichen ist weiters bevorzugt vorgesehen, dass die Führungsbahn zwischen der Entriegelungs- bzw. Abweisschräge und dem Ausstoßabschnitt einen zweiten, vom Durchdrück-Ausweichabschnitt separaten Ausweichabschnitt für das Verriegelungselement aufweist.

Erfindungsgemäß ist vorgesehen, dass im Vor-Verriegelungsabschnitt ein Halteelement für das Verriegelungselement angeordnet oder ausgebildet ist.

Gemäß einer ersten Ausführungsvariante für dieses Halteelement ist erfindungsgemäß vorgesehen, dass die Führungsbahn im Vor-Verriegelungsabschnitt als Halteelement eine gerade Anliegefläche für das Verriegelungselement aufweist, wobei diese gerade Anliegefläche so ausgerichtet ist, dass die vom Ausstoßkraftspeicher auf das Verriegelungselement wirkende Kraft das Verriegelungselement an dieser Anliegefläche hält und die Kräfte im Wesentlichen normal auf diese gerade Anliegefläche wirken.

Als zweite Ausführungsvariante dieses Halteelements ist erfindungsgemäß vorgesehen, dass das Halteelement in Form eines bewegbaren Dämpfelements, vorzugsweise in Form eines Rotationsdämpfers, ausgebildet ist. Erfindungsgemäß ist für dieses Dämpfelement vorgesehen, dass das Dämpfelement ein gedämpft drehbar gelagertes Zahnrad aufweist, wobei zumindest ein Zahn des Zahnrads im Vor-Verriegelungsabschnitt vom Verriegelungselement kontaktierbar und gedämpft in Richtung Verriegelungsabschnitt bewegbar ist. Mit diesem Dämpfelement wird somit das Verriegelungselement nicht statisch im Vor-Verriegelungsabschnitt gehalten, sondern langsam Richtung Verriegelungsabschnitt bewegt. Wenn also in dieser Zeit, wo sich das Verriegelungselement noch im Anschlag mit dem Dämpfelement befindet, ein Durchdrücken erfolgt, weicht das Verriegelungselement zunächst in den Durchdrück-Ausweichabschnitt aus, anstatt direkt über die Abweis- bzw. Entriegelungsschräge in den Ausstoßabschnitt zu gelangen.

Wie an sich bekannt ist, ist weiters vorgesehen, dass der Ausstoßkraftspeicher durch Bewegen des bewegbaren Möbelteils in Öffnungsrichtung und/oder in Schließrichtung ladbar ist. Bevorzug ist für diese Erfindung auch vorgesehen, dass erst nach vollständigem Laden des Ausstoßkraftspeichers das Ausstoßelement über das Verriegelungselement im Vor-Verriegelungsabschnitt verriegelbar ist. Das heißt, dass der Ausstoßkraftspeicher bei Verriegelung über das Verriegelungselement im Vor-Verriegelungsabschnitt voll gespannt ist.

Bevorzugt weist die Antriebsvorrichtung eine Einziehvorrichtung zum Einziehen des bewegbaren Möbelteils aus einer Offenstellung in die Schließstellung auf, wobei sich - wenn das Verriegelungselement den Vor-Verriegelungsabschnitt erreicht - das bewegbare Möbelteil in einer Offenstellung befindet und von dieser Offenstellung das bewegbare Möbelteil durch die Einziehvorrichtung in die Schließstellung bewegbar ist.

Vor allem wenn das Halteelement als gerade Anliegefläche ausgebildet ist, ist für die Bewegung des Verriegelungselementes in den Verriegelungsabschnitt bevorzugt vorgesehen, dass erst beim Bewegen des bewegbaren Möbelteils durch die Einziehvorrichtung in die Schließstellung das Verriegelungselement vom Vor-Verriegelungsabschnitt in den Verriegelungsabschnitt bewegbar ist. Besonders vorteilhaft ist dabei, wenn das Verriegelungselement in Abhängigkeit der Einziehvorrichtung vom Vor-Verriegelungsabschnitt in den Verriegelungsabschnitt bewegbar ist.

Schutz wird auch begehrt für ein Möbel mit den Merkmalen von Anspruch 11. Prinzipiell kann dabei die Antriebsvorrichtung am Möbelkorpus angeordnet sein und das bewegbare Möbelteil über das Ausstoßelement ausstoßen. Bevorzugt ist allerdings vorgesehen, dass die Antriebsvorrichtung am bewegbaren Möbel angeordnet ist und ein mit dem Ausstoßelement in Eingriff bringbarer Mitnehmer am Möbelkorpus angeordnet ist. Somit stößt sich die Schublade über die Antriebsvorrichtung sozusagen selbst vom Möbelkorpus ab.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: schematisch verschiedene Stellungen eines bewegbaren Möbelteils in einem Möbelkorpus,
- Fig. 2: die Explosionsdarstellung eines ersten Ausführungsbeispieles einer Antriebsvorrichtung,
- Fig. 3 bis 13: Darstellungen der Antriebsvorrichtung mit dem Verriegelungselement in verschiedenen Positionen der Führungsbahn und
- Fig. 14 und 15: ein zweites Ausführungsbeispiel einer Antriebsvorrichtung mit einem Dämpfelement im Vor-Verriegelungsabschnitt.

In Fig. 1 ist ganz allgemein ein Möbel 14 mit einem Möbelkorpus 15 und insgesamt vier bewegbaren Möbelteilen 2 dargestellt. Jedes Möbelteil 2 besteht zumindest aus einem Schubbehältnis 17 und einer Frontblende 18. Die bewegbaren Möbelteile 2 sind über eine Ausziehführung 21, bestehend aus einer Ladenschiene 19, einer Korpusschiene 20 und gegebenenfalls einer nicht dargestellten Mittelschiene, am Möbelkorpus 15 befestigt. Bei der obersten Schublade ist erkennbar, dass die Antriebsvorrichtung 1 mitsamt dem Ausstoßelement 3, dem in der Führungsbahn 7 bewegbaren Verriegelungselement 6 und dem Ausstoßkraftspeicher 4 am bewegbaren Möbelteil 2 bzw. an dessen Ladenschiene 19 befestigt bzw. angeordnet ist. Die Verriegelungsvorrichtung 5 wird durch die Führungsbahn 7 und das Verriegelungselement 6 gebildet. An der Korpusschiene 20 oder am Möbelkorpus 15 selbst ist ein Mitnehmer 16 angeordnet, mit dem das Ausstoßelement 3 zumindest abschnittsweise in Eingriff steht. Diese oberste Schublade befindet sich in der Offenstellung OS. Wenn die Schublade von dieser Offenstellung OS weiter in Schließrichtung SR bewegt wird, so gelangt das Verriegelungselement 6 in den Vor-Verriegelungsabschnitt VV der Führungsbahn 7 (siehe im Detail die später beschriebene Fig. 5). In dieser Stellung (zweite Schublade von oben) ist der Ausstoßkraftspeicher 4 voll gespannt und das bewegbare Möbelteil 2 kann dann von der nur schematisch dargestellten und in die Ausziehführung 21 integrierten Einziehvorrichtung 13 in die Schließstellung SS bewegt werden (dritten Schublade von oben). Ausgehend von dieser Schließstellung SS gelangt das bewegbare Möbelteil 2 bei einem normalen Entriegelungs- und Öffnungsvorgang in die Überdrückstellung ÜS (unterste Schublade in Fig. 1). Diese Überdrückstellung entspricht in Bezug auf das bewegbare Möbelteil 2 auch genau der Druchdrückstellung DS. In der Antriebsvorrichtung 1 selbst befindet sich das Verriegelungselement 6 dabei aber in verschiedenen Abschnitten (Durchdrückausweichabschnitt D oder zweiter Ausweichabschnitt W). Nach dem normalen in Schließrichtung SR durchgeführten Überdrücken wird das bewegbare Möbelteil 2 durch die Antriebsvorrichtung 1 in Öffnungsrichtung OR ausgestoßen.

Fig. 2 zeigt in einer Explosionsdarstellung die wesentlichen Komponenten eines ersten Ausführungsbeispiels der Antriebsvorrichtung 1. Diese Antriebsvorrichtung 1 ist über die Grundplatte 23 am bewegbaren Möbelteil 2 bzw. an der Ladenschiene 19 befestigt. An dieser Grundplatte 23 ist wiederum die Abdeckung 22 montiert. In der Grundplatte 23 ist die Führungsbahn 7 mit dem Spannabschnitt S, dem Ablenkabschnitt L, dem Vor-Verriegelungsabschnitt VV, dem Durchdrück-Ausweichabschnitt D, dem Verriegelungsabschnitt V, der Abweis- und Entriegelungsschräge E, dem zweiten Ausweichabschnitt W und dem Ausstoßabschnitt A ausgebildet. Die Stellung dieser Grundplatte 23 in Schließstellung SS relativ zum Möbelkorpus 15 kann über das Tiefenverstellungsrad 24 eingestellt werden. Das Ausstoßelement 3 ist relativ zur Abdeckung 22 bzw. zur Grundplatte 23 bewegbar gelagert. Der Ausstoßkraftspeicher 4 ist einerseits über die Federbasis 25 an der Grundplatte 23 und andererseits über die Federbasis 26 am Ausstoßelement 3 gehalten. Dieser Ausstoßkraftspeicher 4 ist als Zugfeder ausgebildet. Am Ausstoßelement 3 befindet sich das Drehlager 27, an dem der Verriegelungshebel 28 über die Drehachse X drehbar gelagert ist. Am vorderen Ende des Verriegelungshebels 28 ist das zapfenförmig ausgebildete und in die Führungsbahn 7 eingreifende Verriegelungselement 6 angeordnet. Abschnittsweise mit dem Ausstoßelement 3 verbunden ist der Einziehschlitten 30, an dem der Fangarm 29 drehbar gelagert ist. Zusätzlich weist dieser Einziehschlitten 30 den Einrastanschlag 35 und den Anschlag 32 auf, während am Verriegelungshebel 28 der Vorsprung 34 und der Schwenkanschlag 33 ausgebildet ist.

In Fig. 3 ist die Antriebsvorrichtung 1 dargestellt, wenn sich das bewegbare Möbelteil 2 in einer Offenstellung OS befindet. Dabei ist der Fangarm 29 in seine Freigabestellung verschwenkt. Der Ausstoßkraftspeicher 4 ist entspannt. Das Verriegelungselement 6 befindet sich in seiner Ausgangsstellung zu Beginn des Spannabschnittes S der Führungsbahn 7.

Wenn nun das bewegbare Möbelteil 2 samt der Antriebsvorrichtung 1 in, wie in Fig. 4 eingezeichnet, in Schließrichtung SR bewegt wird, gelangt der korpusfeste Mitnehmer 16 in Anschlag mit dem Einziehelement 30 und bewegt das mit dem Einziehschlitten 30 gekoppelte Ausstoßelement 3 relativ zur Abdeckung 23, wobei sich das Verriegelungselement 6 entlang des Spannabschnittes S bewegt und gleichzeitig der am Ausstoßelement 3 befestigte Ausstoßkraftspeicher 4 gespannt wird. Bei dieser Schließbewegung wird der Mitnehmer 16 im Fangbereich 31 zwischen dem in der Fangstellung befindlichen Fangarm 29 und dem Einziehschlitten 30 gehalten bzw. gefangen.

Diese, im Normalfall händische Schließbewegung wird solange fortgesetzt, bis die Stellung gemäß Fig. 5 (immer noch eine Offenstellung OS) erreicht ist. Dadurch, dass sich das Verriegelungselement 6 aufgrund der gewölbten Ausbildung des Ablenkabschnitts L in Richtung Vor-Verriegelungsabschnitt VV bewegt, verschwenkt sich auch der gesamte Verriegelungshebel 28 gegen den Uhrzeigersinn um die Drehachse X, wodurch der Anschlag 32 des Einziehschlittens 30 außer Eingriff mit dem am Verriegelungshebel 28 ausgebildeten Vorsprung 34 gelangt, was wiederum dazu führt, dass das Ausstoßelement 3 vom Einziehschlitten 30 und somit von der händischen Kraftausübung entkoppelt wird. Sobald diese Entkoppelung erfolgt ist, wirkt die Kraft des nun vollständig gespannten Ausstoßkraftspeichers 4 direkt auf das Verriegelungselement 6. Da sich dieses Verriegelungselement 6 in diesem Moment genau im Vor-Verriegelungsabschnitt VV befindet, wirkt diese Kraft des Ausstoßkraftspeichers 4 im Wesentlichen normal auf die das Halteelement 9 bildende gerade Anliegefläche F der Führungsbahn 7. Somit ist in dieser Stellung gemäß Fig. 5 das Ausstoßelement 3 im Vor-Verriegelungsabschnitt VV verriegelt (siehe im Detail Fig. 5a). Weiters ist im Detail von Fig. 5b ersichtlich, dass der Schwenkanschlag 33 noch um den Winkel α vorsteht.

In weiterer Folge kann dann die in Fig. 6 nur schematisch dargestellte Einziehvorrichtung 13 das bewegbare Möbelteil 2 mitsamt der Antriebsvorrichtung 1 weiter in Schließrichtung SR bewegen. Sobald bei dieser Bewegung der am Einziehschlitten 30 ausgebildete Einrastanschlag 35 am Schwenkanschlag 33 des Verriegelungshebels 28 anschlägt (siehe Fig. 6b), verschwenkt sich der Verriegelungshebel 28 weiter gegen den Uhrzeigersinn um die Drehachse X, wodurch sich das Verriegelungselement 6 aus dem Vor-Verriegelungsabschnitt VV bewegt und sich in Richtung des den Verriegelungsabschnitt V bildenden muldenförmigen Rastbereichs 8 bewegt (siehe Fig. 6a).

Mit diesem Lösen des Verriegelungselements 6 aus dem Vor-Verriegelungsabschnitt VV hat die Einziehvorrichtung 13 sozusagen ihre letzte "Arbeit" verrichtet, wonach das Verriegelungselement 6 gemäß Fig. 7 durch eine leichte Entspannung des Ausstoßkraftspeichers 4 in den Verriegelungsabschnitt V gelangt. Damit befindet sich das bewegbare Möbelteil 2 in der Schließstellung SS. Gemäß Fig. 7a ist durch diese leichte Entspannbewegung des Ausstoßkraftspeichers 4 auch der Schwenkanschlag 33 wieder leicht vom Einrastanschlag 35 abgehoben.

Gemäß den Fig. 3 bis 7 ist ein normaler Schließbewegungsablauf ohne Fehlbedienung beschrieben. Wenn allerdings die händische Schließbewegung nicht aufhört sobald der Ausstoßkraftspeicher 4 gespannt ist, sondern das bewegbare Möbelteil 2 sogar weiter in die Schließstellung SS und darüber hinaus in die Durchdrückstellung DS gemäß Fig. 8 gedrückt wird, so wird das Verriegelungselement 6 vom Vor-Verriegelungsabschnitt VV in den Durchdrück-Ausweichabschnitt D bewegt, bis der Einziehschlitten 30 am Ende 37 seiner Führungsbahn 36 in der Abdeckung 23 anliegt oder bis die Frontblende 18 am Möbelkorpus 15 anschlägt.

Wenn dann die Fehlbedienung endlich bemerkt wurde bzw. das bewegbare Möbelteil 2 aufgrund des fälschlicher Weise komplett händisch durchgeführten Schließvorganges losgelassen wird, so gelangt das Verriegelungselement 6 aufgrund der Entspannung des Ausstoßkraftspeichers 4 vom Durchdrück-Ausweichabschnitt D in den Verriegelungsabschnitt V und die Schließstellung SS gemäß Fig. 9 ist erreicht. Diese Stellung gemäß Fig. 9 entspricht wieder der Stellung gemäß Fig. 7.

Ausgehend von dieser Schließstellung SS kann dann jederzeit von einem Benutzer durch Überdrücken des bewegbaren Möbelteils 2 in Schließrichtung SR die Verriegelungsvorrichtung 5 entriegelt werden. Dabei gelangt, wie an sich bekannt, das Verriegelungselement 6 über die Abweis- und Entriegelungsschräge E in den zweiten Ausweichabschnitt W (siehe Fig. 10), wodurch die Überdrückstellung ÜS gemäß Fig. 10 erreicht ist.

Sobald dann die händische Entriegelungsbewegung beendet ist, zieht der Ausstoßkraftspeicher 4 das Ausstoßelement 3 relativ zur Abdeckung 23 bzw. zur Grundplatte 22, wodurch das bewegbare Möbelteil 2 ausgestoßen wird bzw. sich die am bewegbaren Möbelteil 2 befestigte Antriebsvorrichtung 1 vom korpusfesten Mitnehmer 16 abstößt. Dabei bewegt sich das Verriegelungselement 6 entlang des Ausstoßabschnittes A der Führungsbahn 7 und das bewegbare Möbelteil 2 gelangt in die Offenstellung OS gemäß Fig. 11.

Bei weiterer Öffnungsbewegung wird der Einziehschlitten 30 wieder mit dem Ausstoßelement 3 gekoppelt, wobei sich der Verriegelungshebel 28 verschwenkt und das Verriegelungselement 6 wieder in Richtung Ausgangsposition bewegt wird.

Gleichzeitig wird, wie in Fig. 12 ersichtlich, durch die Verschwenkung des Fangarmes 29 der Mitnehmer 16 wieder freigegeben.

In Fig. 13 befindet sich das Verriegelungselement 6 wieder in seiner Ausgangsstellung, der Fangarm 29 ist wieder komplett geöffnet und das in der Offenstellung OS befindliche bewegbare Möbelteil 2 ist unabhängig vom Mitnehmer 16 frei bewegbar.

Als Alternative zum als gerade Anliegefläche F ausgebildeten Halteelement 9 ist in Fig. 14 dargestellt, dass das Halteelement 9 als Dämpfelement 10 und im konkreten als ein Zahnrad 11 ausgebildet ist. Dieses Zahnrad 11 steht mit seinen Zähnen in den Vor-Verriegelungsabschnitt VV der Führungsbahn 7. Sobald das Verriegelungselement 6 die Stellung gemäß Fig. 14a erreicht hat, wird es vom Ausstoßkraftspeicher 4 bzw. durch eine entsprechende Ablenkung in Richtung des Verriegelungsabschnitts V bewegt. Wenn das Verriegelungselement 6 am in den Vor-Verriegelungsabschnitt VV vorstehenden Zahn 12 anliegt, wird die vom Ausstoßkraftspeicher 4 ausgelöste Bewegung des Verriegelungselements 6 gedämpft, in dem sich das in einer zähflüssigen Masse drehbar gelagerte Zahnrad 11 nur sehr langsam gegen den Urzeigersinn bewegt. Sobald sich das Zahnrad 11 um etwa 30 Grad bewegt hat, kontaktiert das Verriegelungselement 6 den Zahn 12 nicht mehr und gelangt in den Verriegelungsabschnitt V gemäß Fig. 15, wodurch sich das bewegbare Möbelteil 2 in der Schließstellung SS befindet. Dadurch, dass sich das Verriegelungselement 6, je nach Dauer der Drehbewegung des Dämpfelement 10, relativ lange im Vor-Verriegelungsabschnitt VV befindet, kann sich bei einem Durchdrücken des bewegbaren Möbelteils 2 (Fehlbedienung) das Verriegelungselement in den Durchdrück-Ausweichabschnitt D bewegen und von dort nach Ende der Fehlbedienung in den eigentlichen Verriegelungsabschnitt V gelangen.

Somit ist durch die vorliegende Erfindung ein verbesserter Druchdrückschutz geschaffen, indem das Verriegelungselement 6 nicht sofort im Verriegelungsabschnitt V verriegelt wird, sondern vor Erreichen der Schließstellung SS des bewegbaren Möbelteils 2 noch in einem Vor-Verriegelungsabschnitt VV verriegelt wird, sodass bei einem Durchdrücken der Durchdrück-Ausweichabschnitt D für das Verriegelungselement 6 zur Verfügung steht.

## Patentansprüche

1. Antriebsvorrichtung (1) für ein bewegbares Möbelteil (2), mit
- einem Ausstoßelement (3) zum Bewegen des bewegbaren Möbelteils (2) aus einer Schließstellung (SS) in eine Offenstellung (OS),
- einem das Ausstoßelement (3) kraftbeaufschlagenden Ausstoßkraftspeicher (4) und
- einer Verriegelungsvorrichtung (5) zum Verriegeln des Ausstoßelements (3) über ein Verriegelungselement (6) in einem Verriegelungsabschnitt (V), wobei durch Überdrücken des bewegbaren Möbelteils (2) aus der Schließstellung (SS) in Schließrichtung (SR) in eine Überdrückstellung (ÜS) die Verriegelungsvorrichtung (5) entriegelbar ist, wodurch durch den Ausstoßkraftspeicher (4) und das Ausstoßelement (3) das bewegbare Möbelteil (2) in Öffnungsrichtung (OR) bewegbar ist, wobei die Verriegelungsvorrichtung (5) eine Führungsbahn (7) für das Verriegelungselement (6) aufweist, wobei das Verriegelungselement (6) im Verriegelungsabschnitt (V) in einem Rastbereich (8) der Führungsbahn (7) haltbar ist,
**dadurch gekennzeichnet, dass** die Verriegelungsvorrichtung (5) einen Vor-Verriegelungsabschnitt (VV) für das Verriegelungselement (6) aufweist, wobei durch Durchdrücken des bewegbaren Möbelteils (2) beim Schließen in eine in Schließrichtung (SR) hinter der Schließstellung (SS) liegende Durchdrückstellung (DS) das Verriegelungselement (6) vom Vor-Verriegelungsabschnitt (VV) über einen Durchdrück-Ausweichabschnitt (D) in den Verriegelungsabschnitt (V) gelangt, wobei im Vor-Verriegelungsabschnitt (VV) ein Halteelement (9) für das Verriegelungselement (6) angeordnet oder ausgebildet ist, wobei
entweder
- die Führungsbahn (7) im Vor-Verriegelungsabschnitt (VV) als Halteelement (9) eine gerade Anliegefläche (F) für das Verriegelungselement (6) aufweist, wobei die gerade Anliegefläche (F) so ausgerichtet ist, dass die vom Ausstoßkraftspeicher (4) auf das Verriegelungselement (6) wirkende Kraft das Verriegelungselement (6) an dieser Anliegefläche (F) hält und die Kräfte im Wesentlichen normal auf diese gerade Anliegefläche (F) wirken
oder
- das Halteelement (9) in Form eines bewegbaren Dämpfelements (10) ausgebildet ist, wobei das Dämpfelement (10) ein gedämpft drehbar gelagertes Zahnrad (11) aufweist, wobei zumindest ein Zahn (12) des Zahnrads (11) im Vor-Verriegelungsabschnitt (VV) vom Verriegelungselement (6) kontaktierbar und gedämpft in Richtung Verriegelungsabschnitt (V) bewegbar ist.

2. Antriebsvorrichtung nach Anspruch 1, **dadurch gekennzeichnet, dass** der Verriegelungsabschnitt (V) vom Vor-Verriegelungsabschnitt (VV) verschieden ist, wobei der Vor-Verriegelungsabschnitt (VV) in Schließrichtung (SR) hinter dem Verriegelungsabschnitt (V) liegt.

3. Antriebsvorrichtung nach Anspruch 1 oder 2, **dadurch gekennzeichnet, dass** die Führungsbahn (7) nacheinander einen, vorzugsweise geraden, Spannabschnitt (S), einen, vorzugsweise gewölbten, Ablenkabschnitt (L), den Vor-Verriegelungsabschnitt (VV), den Verriegelungsabschnitt (V) in Form eines, vorzugsweise muldenförmigen, Rastbereichs (8), eine Abweis- bzw. Entriegelungsschräge (E) und einen Ausstoßabschnitt (A) aufweist.

4. Antriebsvorrichtung nach Anspruch 3, **dadurch gekennzeichnet, dass** die Führungsbahn (7) zwischen der Entriegelungs- bzw. Abweisschräge (E) und dem Ausstoßabschnitt (A) einen zweiten, vom Durchdrück-Ausweichabschnitt (D) separaten Ausweichabschnitt (W) für das Verriegelungselement (6) aufweist.

5. Antriebsvorrichtung nach einem der Ansprüche 1 bis 4, **dadurch gekennzeichnet, dass** der Ausstoßkraftspeicher (4) durch Bewegen des bewegbaren Möbelteils (2) in Öffnungsrichtung (OR) und/oder in Schließrichtung (SR) ladbar ist.

6. Antriebsvorrichtung nach Anspruch 5, **dadurch gekennzeichnet, dass** erst nach vollständigem Laden des Ausstoßkraftspeichers (4) das Ausstoßelement (3) über das Verriegelungselement (6) im Vor-Verriegelungsabschnitt (VV) verriegelbar ist.

7. Antriebsvorrichtung nach einem der Ansprüche 1 bis 6, **gekennzeichnet durch** eine Einziehvorrichtung (13) zum Einziehen des bewegbaren Möbelteils (2) aus einer Offenstellung (OS) in die Schließstellung (SS).

8. Antriebsvorrichtung nach Anspruch 7, **dadurch gekennzeichnet, dass** sich - wenn das Verriegelungselement (6) den Vor-Verriegelungsabschnitt (VV) erreicht - das bewegbare Möbelteil (2) in einer Offenstellung (OS) befindet und von dieser Offenstellung (OS) das bewegbare Möbelteil (2) durch die Einziehvorrichtung (13) in die Schließstellung (SS) bewegbar ist.

9. Antriebsvorrichtung nach Anspruch 7 oder 8, **dadurch gekennzeichnet, dass** erst beim Bewegen des bewegbaren Möbelteils (2) durch die Einziehvorrichtung (13) in die Schließstellung (SS) das Verriegelungselement (6) vom Vor-Verriegelungsabschnitt (VV) in den Verriegelungsabschnitt (V) bewegbar ist.

10. Antriebsvorrichtung nach Anspruch 9, **dadurch gekennzeichnet, dass** das Verriegelungselement (6) in Abhängigkeit der Einziehvorrichtung (13) vom Vor-Verriegelungsabschnitt (VV) in den Verriegelungsabschnitt (V) bewegbar ist.

11. Möbel (14) mit einem Möbelkorpus (15), einem relativ zum Möbelkorpus (15) bewegbaren Möbelteil (2) und einer Antriebsvorrichtung (1) nach einem der Ansprüche 1 bis 10 für das bewegbare Möbelteil (2).

12. Möbel nach Anspruch 11, **dadurch gekennzeichnet, dass** die Antriebsvorrichtung (1) am bewegbaren Möbel (2) angeordnet ist und ein mit dem Ausstoßelement (3) in Eingriff bringbarer Mitnehmer (16) am Möbelkorpus (15) angeordnet ist.

## Claims

1. A drive device (1) for a moveable furniture part (2), comprising
- an ejection element (3) for moving the moveable furniture part (2) from a closed position (SS) into an open position (OS),
- an ejection force storage means (4) which acts with force on the ejection element (3), and
- a locking device (5) for locking the ejection element (3) by way of a locking element (6) in a locking portion (V), wherein by over-pressing the moveable furniture part (2) from the closed position (SS) in the closing direction (SR) into an over-pressing position (ÜS) the locking device (5) can be unlocked whereby the moveable furniture part (2) is moveable in the opening direction by the ejection force storage means (4) and the ejection element (3), wherein the locking device (5) has a guide path (7) for the locking element (6), wherein the locking element (6) can be held in the locking portion (V) in a latching region (8) of the guide path (7)
**characterised in that** the locking device (5) has a pre-locking portion (VV) for the locking element (6), wherein by pressing the moveable furniture part (2) through upon closing thereof into a through-pressing position (DS) behind the closed position (SS) in the closing direction (SR) the locking element (6) passes from the pre-locking portion (VV) into the locking portion (V) by way of a through-pressing evasion portion (D), wherein a holding element (9) for the locking element (6) is arranged or provided in the pre-locking portion (VV), wherein
either
- in the pre-locking portion (VV) the guide path (7) has a straight contact surface (F) for the locking element (6), as the holding element (9), wherein the straight contact surface (F) is oriented in such a way that the force of acting from the ejection force storage means (4) onto the locking element (6) holds the locking element (6) on the straight contact surface (F) and the forces are acting substantially rectangular onto this straight contact surface (F),
or
- the holding element (9) is in the form of a moveable damping element (10), wherein the damping element (10) has a dampedly rotatably mounted gear (11), wherein at least one tooth (12) of the gear (11) can be contacted in the pre-locking portion (VV) by the locking element (6) and is dampedly moveable in the direction of the locking portion (V).

2. A drive device as set forth in claim 1 **characterised in that** the locking portion (V) is different from the pre-locking portion (VV), wherein the pre-locking portion (VV) is behind the locking portion (V) in the closing direction (SR).

3. A drive device as set forth in claim 1 or 2 **characterised in that** the guide path (7) successively has a preferably straight stressing portion (S), a preferably curved deflecting portion (L), the pre-locking portion (VV), the locking portion (V) in the form of a preferably trough-shaped latching region (8), an inclined diversion or unlocking portion (E) and an ejection portion (A).

4. A drive device as set forth in claim 3 **characterised in that** between the inclined unlocking or diversion portion (E) and the ejection portion (A) the guide path (7) has a second evasion portion (W) separate from the through-pressing evasion portion (D) for the locking element (6).

5. A drive device as set forth in one of claims 1 through 4 **characterised in that** the ejection force storage means (4) can be loaded by moving the moveable furniture part (2) in the opening direction (OR) and/or in the closing direction (SR).

6. A drive device as set forth in claim 5 **characterised in that** the ejection element (3) is lockable in the pre-locking portion (VV) by way of the locking element (6) only after complete loading of the ejection force storage means (4).

7. A drive device as set forth in one of claims 1 through 6 **characterised by** a retraction device (13) for retraction of the moveable furniture part (2) from an open position (OS) into the closed position (SS).

8. A drive device as set forth in claim 7 **characterised in that** - when the locking element (6) reaches the pre-locking portion (VV) - the moveable furniture part (2) is in an open position (OS) and the moveable furniture part (2) is moveable from that open position (OS) into the closed position (SS) by the retraction device (13).

9. A drive device as set forth in claim 7 or claim 8 **characterised in that** the locking element (6) is moveable from the pre-locking portion (VV) into the locking portion (V) only in the movement of the moveable furniture part (2) by the retraction device (13) into the closed position (SS).

10. A drive device as set forth in claim 9 **characterised in that** the locking element (6) is moveable from the pre-locking portion (VV) into the locking portion (V) in dependence on the retraction device (13).

11. An article of furniture (14) comprising a furniture carcass (15), a furniture part (2) moveable relative to the furniture carcass (15) and a drive device (1) as set forth in one of claims 1 through 10 for the moveable furniture part (2).

12. An article of furniture as set forth in claim 11 **characterised in that** the drive device (1) is arranged on the moveable furniture part (2) and an entrainment portion (16) which can be brought into engagement with the ejection element (3) is arranged on the furniture carcass (15).

## Revendications

1. Mécanisme moteur (1) pour une partie de meuble mobile (2), avec
- un élément éjecteur (3) pour déplacer la partie de meuble mobile (2) d'une position de fermeture (SS) à une position d'ouverture (OS),
- un accumulateur d'énergie éjecteur (4) appliquant une force à l'élément éjecteur (3) et
- un dispositif de verrouillage (5) pour verrouiller l'élément éjecteur (3) au moyen d'un élément de verrouillage (6) dans une section de verrouillage (V), dans lequel le dispositif de verrouillage (5) peut être déverrouillé par surpression de la partie de meuble mobile (2) de la position de fermeture (SS) dans le sens de fermeture (SR) à une position de surpression (ÜS), ce par quoi la partie de meuble mobile (2) peut être déplacée dans le sens d'ouverture (OR) par l'accumulateur d'énergie éjecteur (4) et l'élément éjecteur (3), dans lequel le dispositif de verrouillage (5) présente une glissière de guidage (7) pour l'élément de verrouillage (6), dans lequel l'élément de verrouillage (6) dans la section de verrouillage (V) peut être maintenu dans une zone d'encliquetage (8) de la glissière de guidage (7), **caractérisé en ce que** le dispositif de verrouillage (5) présente une section de pré-verrouillage (VV) pour l'élément de verrouillage (6), dans lequel par poussée de la partie de meuble mobile (2) lors de la fermeture dans une position de poussée (DS), située dans le sens de fermeture (SR) derrière la position de fermeture (SS), l'élément de verrouillage (6) passe de la section de pré-verrouillage (VV) à la section de verrouillage (V) via une section d'écartement par poussée (D), dans lequel un élément de maintien (9) pour l'élément de verrouillage (6) est disposé ou conçu dans la section de pré-verrouillage (VV), dans lequel soit
- la glissière de guidage (7) dans la section de pré-verrouillage (VV) présente comme élément de maintien (9) une surface de contact rectiligne (F) pour l'élément de verrouillage (6), dans lequel la surface de contact rectiligne (F) est orientée de manière telle que la force s'exerçant de l'accumulateur d'énergie éjecteur (4) sur l'élément de verrouillage (6) maintient l'élément de verrouillage (6) sur cette surface de contact (F) et les forces agissent essentiellement perpendiculairement à cette surface de contact rectiligne (F) ou
- l'élément de maintien (9) est conçu en forme d'un élément d'amortissement mobile (10), dans lequel l'élément d'amortissement (10) présente une roue dentée (11) logée de façon rotative et amortie, dans lequel au moins une dent (12) de la roue dentée (11) dans la section de pré-verrouillage (VV) peut être touchée par l'élément de verrouillage (6) et déplacée de façon amortie dans le sens de la section de verrouillage (V).

2. Mécanisme moteur selon la revendication 1, **caractérisé en ce que** la section de verrouillage (V) est différente de la section de pré-verrouillage (VV), dans lequel la section de pré-verrouillage (VV) se situe en position de fermeture (SR) derrière la section de verrouillage (V).

3. Mécanisme moteur selon la revendication 1 ou 2, **caractérisé en ce que** la glissière de guidage (7) présente successivement une section de serrage (S), de préférence rectiligne, une section de déflexion (L), de préférence courbe, la section de pré-verrouillage (VV), la section de verrouillage (V) en forme de zone d'encliquetage (8), de préférence en forme d'auge, un biseau de déflexion ou de déverrouillage (E) et une section d'éjection (A).

4. Mécanisme moteur selon la revendication 3, **caractérisé en ce que** la glissière de guidage (7) présente, entre le biseau de déverrouillage ou de déflexion (E) et la section d'éjection (A), une deuxième section d'écartement (W) pour l'élément de verrouillage (6), distincte de la section d'écartement par poussée (D).

5. Mécanisme moteur selon l'une des revendications 1 à 4, **caractérisé en ce que** l'accumulateur d'énergie éjecteur (4) peut être chargé par déplacement de la partie de meuble mobile (2) dans le sens d'ouverture (OR) et / ou dans le sens de fermeture (SR).

6. Mécanisme moteur selon la revendication 5, **caractérisé en ce qu'**uniquement après chargement complet de l'accumulateur d'énergie éjecteur (4), l'élément éjecteur (3) peut être verrouillé dans la section de pré-verrouillage (VV) par l'élément de verrouillage (6).

7. Mécanisme moteur selon l'une des revendications 1 à 6, **caractérisé par** un dispositif de tirage (13) pour tirer la partie de meuble mobile (2) d'une position d'ouverture (OS) à la position de fermeture (SS).

8. Mécanisme moteur selon la revendication 7, **caractérisé en ce que** la partie de meuble mobile (2) se trouve - lorsque l'élément de verrouillage (6) atteint la section de pré-verrouillage (VV) - dans une position ouverte (OS) et la partie de meuble mobile (2) peut être déplacée de cette position ouverte (OS) dans la position de fermeture (SS) par le dispositif de tirage (13).

9. Mécanisme moteur selon la revendication 7 ou 8, **caractérisé en ce que** seulement lors du déplacement de la partie de meuble mobile (2) par le dispositif de tirage (13) dans la position de fermeture (SS), l'élément de verrouillage (6) peut être déplacé de la section de pré-verrouillage (VV) à la section de verrouillage (V).

10. Mécanisme moteur selon la revendication 9, **caractérisé en ce que** l'élément de verrouillage (6) peut être déplacé, en fonction du dispositif de tirage (13), de la section de pré-verrouillage (VV) à la section de verrouillage (V).

11. Meuble (14) avec un corps de meuble (15), une partie de meuble mobile (2) par rapport au corps de meuble (15) et un mécanisme moteur (1) selon l'une des revendications 1 à 10 pour la partie de meuble mobile (2).

12. Meuble selon la revendication 11, **caractérisé en ce que** le mécanisme moteur (1) est disposé sur le meuble mobile (2) et **en ce qu'**un toc d'entraînement (16) pouvant être mis en prise avec l'élément éjecteur (3) est disposé sur le corps de meuble (15).
